# DEMANDE DE BREVET EUROPEEN

(11) **EP 0 561 683 A1**
(43) Date de publication de la demande: **22.09.1993**
(21) Numéro de dépôt: 93400654.5
(22) Date de dépôt: 15.03.1993
(51) Int. Cl.: B22C 5/04, B01F 7/04, B01F 15/00

(54) **Malaxeur à vis, en particulier pour moules de fonderie**

(30) Priorité: 18.03.1992 FR 9203231
(71) Demandeur: ASSISTANCE MAINTENANCE INDUSTRIELLE GILDASIENNE, Société Anonyme dite:, FR-44530 Saint-Gildas-des-Bois (FR)
(72) Inventeur: Lecouturier, Alain-Gabriel, F-44530 Saint-Gildas-Des-Bois (FR)
(74) Mandataire: Dawidowicz, Armand

(57) **Abrégé**

L'invention concerne un malaxeur du type comprenant un axe (2) tel qu'une vis montée à rotation à l'intérieur d'une auge (1).

Le malaxeur selon l'invention est caractérisé en ce que l'axe rotatif (2) présente à sa périphérie au moins un orifice constituant un point d'injection (21) ou de distribution d'au moins un des constituants du mélange.

Application à la fabrication des moules de fonderie.

## Description

La présente invention concerne un malaxeur du type comportant une vis montée à rotation à l'intérieur d'une auge, ladite vis comportant à sa périphérie au moins un orifice constituant un point d'injection ou de distribution d'au moins un des constituants d'un mélange destiné par exemple à la réalisation de matériaux constitutifs de moules ou de noyaux de fonderie.

Les moules de fonderie sont fabriqués aujourd'hui à partir d'un mélange de sable, de résine et éventuellement de catalyseur. Le malaxage est une étape rendue difficile en raison de la différence de densité et de compacité existant entre le sable et la résine. De ce fait, il est nécessaire d'utiliser des vitesses de rotation et un temps de mélange importants. L'un des problèmes rencontré au cours du malaxage est dû au positionnement du point d'injection de la résine qui se trouve disposé à la périphérie de l'auge, ce qui rend plus difficile le mélange de la résine avec le sable au cours de la rotation de la vis et entraîne en outre un colmatage rapide de la buse d'injection comme le montre la figure 1.

Une solution partielle du problème est fournie par le brevet FR-A-2.281.786. Cet appareil, destiné au mélange d'un sable de fonderie et de liants, comprend deux mélangeurs qui sont disposés l'un au-dessus de l'autre sur un arbre commun vertical rotatif et sont entourés d'une enveloppe extérieure. L'introduction des constituants dans le mélange s'effectue au moyen d'un dispositif d'amenée disposé à l'intérieur de l'arbre et de perforations radiales entraînant la sortie du produit de l'arbre. En raison de sa construction particulière, ce dispositif d'amenée n'est applicable qu'à un malaxeur vertical pour éviter d'une part toute obstruction des perforations radiales, d'autre part un refoulement de la matière à l'intérieur de l'arbre entre les parois externes du dispositif d'amenée et les parois internes de l'arbre. En outre, ce malaxeur ne permet pas un dosage précis de la matière injectée. Un autre procédé d'introduction d'un constituant d'un mélange par l'intérieur d'un arbre rotatif est également décrit dans la demande de brevet japonaise JP-A-57136925. Ce dispositif est destiné à l'injection d'un fluide liquide en particulier de l'eau dans un mélange. Sa conception très simple n'est pas transposable à l'injection de produits pâteux ou durcissables.

Le but de la présente invention est donc de proposer un malaxeur de constituants qui permettent l'obtention d'un produit final dont la résistance à la flexion est augmentée tout en diminuant la quantité de résine utilisée ainsi que la vitesse de rotation de la vis du malaxeur.

Un autre but de la présente invention est de proposer un malaxeur horizontal ou vertical permettant une introduction précisément dosée d'un ou plusieurs constituants dans le mélange et l'utilisation de constituants quelconques grâce en particulier à un nettoyage du ou des points d'injection à tout moment.

L'invention concerne à cet effet un malaxeur du type comprenant un axe, tel qu'une vis, monté à rotation à l'intérieur d'une auge et présentant à sa périphérie au moins un orifice constituant un point d'injection ou de distribution d'au moins un des constituants du mélange, ledit constituant étant amené audit point d'injection au moyen d'un distributeur disposé à l'intérieur de l'axe, caractérisé en ce que le distributeur comprend au moins une buse d'injection, disposée au point d'injection dans la paroi de l'axe, et délimitant un canal d'injection relié directement à un conduit d'alimentation sous pression du ou desdits constituants et au moins un vérin, animé d'un mouvement alternatif axial, pour passer d'une position d'extension, dans laquelle il ferme l'entrée du conduit d'alimentation sous pression débouchant dans le canal d'injection, et une position rétractée, dans laquelle il dégage l'entrée dudit conduit permettant ainsi la communication du conduit d'alimentation avec le canal d'injection de la buse d'injection et donc l'injection dans l'auge des constituants contenus dans le conduit d'alimentation.

Dans un mode de réalisation préféré de l'invention, un conduit d'alimentation en fluide de nettoyage débouche en aval du point d'entrée du conduit d'alimentation fermé par le vérin.

Il est à noter que le mélange est formé, dans le cas d'une application aux moules ou noyaux de fonderie, généralement de trois constituants, le premier constituant du mélange étant du sable, le deuxième constituant une résine de préférence durcissable à froid servant de liant au sable, le troisième constituant dont le point d'injection est placé par exemple sur la paroi périphérique de l'auge étant un catalyseur organique, le mélange des trois constituants formant après durcissement des matériaux constitutifs un moule ou un noyau de fonderie.

D'autres caractéristiques et avantages de l'invention apparaîtront encore à la lecture de la description qui suit et des dessins joints, lesquels description et dessins sont donnés surtout à titre d'exemples. Dans ces dessins :
la figure 1 représente une vue transversale en coupe d'un malaxeur conforme à l'état de la technique;
la figure 2 représente une vue transversale en coupe d'un malaxeur conforme à l'invention;
la figure 3 représente une vue latérale en coupe d'un distributeur logé à l'intérieur de l'axe rotatif du malaxeur;
la figure 4 représente une vue latérale en coupe de l'ensemble du malaxeur avec les différents points d'incorporation des constituants;
la figure 5 représente une vue latérale en coupe de deux distributeurs logés à l'intérieur de l'axe rotatif du malaxeur;
la figure 6 représente une vue latérale en coupe de deux distributeurs à un seul vérin de commande pour l'injection de deux constituants;
la figure 7 représente une vue schématique simplifiée de l'ensemble du malaxeur représenté à la figure 5 avec les différents points d'incorporation des constituants.

Conformément à la figure 2, le malaxeur selon la présente invention est constitué d'une auge 1, de préférence à section circulaire, à l'intérieur de laquelle est monté à rotation un axe 2 délimitant un logement 10 et appelé par la suite vis. En effet, cet axe peut, dans des modes particuliers d'application de l'invention, comporter à une de ses extrémités un pas hélicoïdal et sur le reste de l'axe des pâles 4 qui sont montées solidaires de l'axe. Ces pâles 4 facilitent, en raison de leur configuration, le mélange des constituants. Il est donc particulièrement important pour éviter tout mauvais mélange d'avoir des pâles en parfait état. Or, l'usure de ces pâles s'accélère avec l'augmentation de la vitesse de rotation de l'axe de la vis. Il apparaît donc utile, grâce au malaxeur conforme à l'invention, de pouvoir diminuer la vitesse de rotation de l'axe 2. Or, cette vitesse de rotation élevée de l'axe est nécessaire pour permettre une bonne diffusion des constituants injectés au cours du mélange. Dans le cas du malaxeur, objet de l'invention, comme au moins un des constituants est incorporé par l'axe de la vis, une rotation même faible soumet le constituant à la force centrifuge et l'entraîne de ce fait vers la paroi périphérique interne de l'auge, le forçant à traverser la couche du constituant principal. En conséquence, le seul fait de passer d'une injection conforme à la figure 1 à une injection conforme à la figure 2 offre, comme premier avantage, de pouvoir réduire la vitesse de rotation de l'axe et donc l'usure des pâles.

L'injection d'un des constituants du mélange, qui, en général est un constituant de faible viscosité, est donc réalisée au niveau de la périphérie de l'axe de rotation 2 du malaxeur, en général à travers une buse d'injection 3, placée dans l'enveloppe périphérique de l'axe comme le montre la figure 3.

Cette buse d'injection constitue l'un des éléments du distributeur 6 qui peut à titre d'exemple présenter une configuration conforme à celle de la figure 3. Ce distributeur 6 comprend donc une buse d'injection 3 délimitant un canal d'injection 23. Ce canal d'injection 23 est relié directement au conduit d'alimentation en constituant 8 comme le montre les figures 3, 5 et 6. De ce fait, il y a continuité entre les deux conduits 8 et 23, ce qui offre des avantages de non dispersion du constituant avant sa sortie de l'axe 2 comme cela est le cas dans tous les dispositifs existants. De ce fait, en outre, un dosage précis de la quantité de constituant injecté peut être réalisé. Ce distributeur 6 de constituants comprend, en outre, un vérin 7 disposé au voisinage du point de liaison du conduit d'alimentation sous pression 8 du ou des constituants et du canal d'injection 23. Le vérin 7, animé d'un mouvement alternatif axial à l'intérieur de l'axe rotatif 2, passe d'une position d'extension dans laquelle il ferme le conduit d'alimentation sous pression 8 du ou des constituants au voisinage de son point de liaison avec le canal d'injection 23 empêchant de ce fait tout passage du constituant du conduit d'alimentation 8 vers le canal d'injection 23. Au contraire, dans une position rétractée, il dégage l'entrée dudit canal d'injection et permet la communication du conduit d'alimentation 8 avec le canal d'injection 23 permettant ainsi l'injection dans l'auge 1 du ou des constituants contenus dans le conduit d'alimentation sous pression 8. Généralement, dans une position rétractée, le vérin 7 pénètre déjà partiellement dans le conduit d'alimentation en constituants 8 ou le conduit d'injection 23. Cette pénétration radiale du vérin 7 est telle qu'elle n'obstrue que partiellement l'un des conduits de manière à permettre l'écoulement du constituant et sa sortie du canal d'injection. En position d'extension, au contraire, le vérin obstrue complètement l'un des conduits et empêche la communication de son contenu avec l'autre conduit. Bien évidemment, un grand nombre de modes de réalisation du conduit 8 et du canal d'injection 23 sont possibles pour obtenir ce résultat. La figure 3, dans laquelle le vérin est représenté en position d'extension, c'est-à-dire fermant l'entrée du conduit d'alimentation 8 des constituants, constitue un exemple de mode de réalisation de l'invention. Dans cette position, on remarque que l'extrémité de la tige du vérin vient en appui étanche sur des chanfreins ménagés à l'intérieur de la paroi du conduit d'alimentation 8 en constituants. Grâce à ces surfaces obliques, on cantonne le constituant dans son conduit d'alimentation 8. De ce fait, on est sûr d'obtenir un dosage précis et exact de constituants à injecter. On note également que le vérin 7 est maintenu dans cette position d'extension, qui peut être considérée comme la position de repos, par un moyen de rappel 12 tel qu'un ressort disposé à l'arrière du corps du vérin 7. En conclusion, dans ce cas, le vérin 7 est disposé coaxial au conduit d'alimentation 8 en constituant.

Selon un autre mode de réalisation de l'invention conforme aux figures 5, 6, le vérin 7 peut être disposé coaxial à au moins une portion du canal d'injection 23. Dans ce cas, le vérin 7 pénètre transversalement dans le conduit d'alimentation en constituants 8 et vient lors de son extension fermer le canal d'injection 23 au point de liaison canal d'injection/conduit d'alimentation.

Il est également préférable de prévoir des moyens de nettoyage du canal d'injection afin qu'entre chaque injection de constituants, voire lors d'une injection de constituants, il soit possible d'évacuer l'ensemble des déchets pouvant être restés dans le canal d'injection 23 ou y avoir pénétrés. Cette pénétration est fréquente lorsqu'on mélange des matières telles que du sable. Ces moyens de nettoyage sont constitués par un conduit d'alimentation en fluide de nettoyage 9 disposé à l'intérieur de l'axe 2 et qui débouche en aval du point d'entrée du conduit d'alimentation en constituant 8 fermé au moyen du vérin 7. Ainsi, dans le cas de la figure 3, lors de l'extension du vérin 7, la tige dudit vérin ferme le conduit d'alimentation 8 des constituants et délimite un espace annulaire 14 dans lequel débouche le conduit d'alimentation 9 en fluide de nettoyage. Cet espace annulaire 14 met en communication le conduit d'alimentation 9 en fluide de nettoyage avec le canal 23 de la buse d'injection 3 de manière à ce que le fluide de nettoyage s'écoulant du conduit 9, nettoie le canal de la buse d'injection 3 pour éviter par la suite tout colmatage ou bouchage. Ce fluide de nettoyage est, de préférence, un fluide gazeux 25 par exemple de l'air comprimé. Dans le cas des figures 5 et 6, le conduit d'alimentation 9 est également disposé en aval du point de fermeture du conduit 8 d'alimentation en constituants. Ce conduit d'alimentation en air 9 peut d'ailleurs servir en outre au déplacement du vérin en amenant cet air 25 côté tige 13 du vérin dans les cas où, bien sûr, le vérin 7 est à actionnement pneumatique. Enfin, l'orifice de communication entre le conduit d'alimentation en air 9 et le conduit d'alimentation en constituants 8 est fermé par un clapet anti-retour 11 de manière à assurer une étanchéité entre les deux conduits lorsque le vérin 7 est en position rétractée. On notera que dans les figures 5 et 6, ce clapet n'est pas disposé exactement à la sortie du fluide de nettoyage et ce pour une simplification de la réalisation mais cette disposition est moins performante.

En outre, il est possible d'incorporer dans le mélange par plusieurs distributeurs plusieurs constituants. Dans ce cas, les vérins peuvent être montés en série ou en parallèle comme le montrent les figures 5 et 6. En effet, dans le cas de la figure 5, on dispose à l'intérieur de l'axe 2 du malaxeur deux distributeurs 6 indépendants montés en parallèle comportant chacun leur propre alimentation en air 25 et en constituants. Un tel distributeur permet d'incorporer deux constituants différents dans le mélange. Au contraire, dans le cas de la figure 6, le vérin de commande 7 commande le déplacement de deux pistons 24 formant clapet grâce à une tige de liaison 22 qui relie les deux pistons. Dans ce cas, les distributeurs sont montés en série. Un tel montage permet l'injection de deux constituants différents de manière simultanée.

Enfin, pour parfaire l'ensemble, on peut prévoir à la sortie du canal de la buse d'injection 3, au point d'injection 20 ou 21 un déflecteur 5, conformément à la figure 2, qui empêche les constituants de venir se loger à cet emplacement. Enfin, pour assurer l'alimentation en air et en constituants dans cet axe rotatif 2, il est prévu que les réservoirs d'air et de constituants soient reliés aux conduits d'alimentation du distributeur par au moins un raccord rotatif 15 monté à au moins une des extrémités de l'axe rotatif. Dans le cas du malaxeur de la figure 7, il est prévu deux raccords rotatifs 15, disposés à chacune des extrémités de l'axe 2, l'un reliant les conduits à des réservoirs d'air 25, l'autre à des réservoirs produits.

Grâce à la configuration de ce distributeur qui, à son dispositif de distribution continue des constituants, associe un dispositif de nettoyage à fonctionnement intermittent, on élimine tous les problèmes de colmatage, bouchage, etc. rencontrés jusqu'à maintenant.

Il est à noter que, grâce à la configuration particulière de ce dispositif de nettoyage, il est possible d'injecter de l'air 25 y compris en position d'injection des constituants dans le cas où on constaterait une surpression à un instant T. En outre, le passage du nettoyage à l'injection et inversement est immédiat et ne nécessite pas de rajouter des pièces sur ledit dispositif. Grâce à ce malaxeur permettant une incorporation particulière des constituants, on obtient des avantages non négligeables au niveau des produits finis. En effet, dans un tel malaxeur, on introduit de préférence en continu à une extrémité du malaxeur l'élément principal du mélange, en l'occurrence par exemple du sable 17. Il est à noter que l'entrée d'alimentation de ce constituant 17 se trouve au voisinage d'une des extrémités de la vis du malaxeur au niveau de la paroi périphérique de l'auge 1. Le malaxeur est ici un malaxeur à axe horizontal et l'alimentation en constituant principal se fait par le dessus. Ce malaxeur pourrait de la même manière être un malaxeur vertical. On injecte ensuite par l'axe 2 de la vis en au moins un point de l'axe un deuxième constituant 16 du mélange. Ce deuxième constituant, généralement de la résine, est injecté dans le mélange par une buse d'injection 3 en 21 grâce au distributeur de résine 6. L'alimentation en résine 16 s'effectue par le conduit d'alimentation 8 lui-même relié à un réservoir de résine (non représenté) par un raccord rotatif 15. On laisse diffuser sous l'action de la force centrifuge due à la rotation de la vis le deuxième constituant 16 à travers le mélange, on récupère le mélange homogène à l'autre extrémité du malaxeur, toujours au niveau de la paroi périphérique de l'auge désignée par 18 sur la figure 4. Ainsi, grâce à la diffusion du deuxième constituant à l'intérieur du constituant principal, on obtient un mélange beaucoup plus homogène qu'avec un malaxeur conforme à l'état de la technique. De ce fait, la qualité des produits finaux en est influencée. Ainsi, si ce deuxième constituant avait pour rôle d'améliorer les propriétés mécaniques du mélange, on constate une augmentation importante de la résistance à la flexion du produit principal.

De ce fait, on peut diminuer par la suite la quantité du deuxième constituant utilisé si l'on veut conserver les mêmes propriétés mécaniques.

Il est également possible d'injecter dans le mélange un troisième constituant 19, par exemple un catalyseur. Le point d'injection de ce catalyseur peut être placé soit en 20 sur la paroi périphérique de l'auge 1 (figure 4), soit sur l'axe 2 en un point périphérique également désigné par 20 dans la figure 7 de l'axe 2. C'est dans ce deuxième cas que des malaxeurs conformes aux figures 5 et 6 se révèlent intéressants.

La configuration d'un tel malaxeur est particulièrement intéressante dans le cas de fabrication de moules ou de noyaux de fonderie. Dans ce cas, on fait en sorte d'injecter d'abord le sable qui arrive en continu à partir d'une extrémité du malaxeur puis le catalyseur, puis la résine. C'est pourquoi, on fera en sorte que le point d'injection du catalyseur soit placé en amont de celui de la résine. Grâce à ce positionnement des points d'injection de la résine et du catalyseur, on élimine tout risque de réaction exothermique. De plus, comme on peut diminuer la quantité de résine utilisée, il devient beaucoup plus simple et plus rapide de régénérer le sable d'où un gain de temps et d'argent. En conclusion, ce procédé d'incorporation des constituants présente un grand nombre d'avantages par rapport à celui de l'état de la technique.

Bien évidemment, l'ordre d'injection des constituants, le nombre de points d'injection et l'emplacement des points d'injection peuvent être modifiés et adaptés en fonction de l'application envisagée. Il en est de même des constituants du mélange dont le nombre et la qualité peuvent varier à volonté sans sortir du cadre de l'invention.

## Revendications

1. Malaxeur du type comprenant un axe (2), tel qu'une vis, monté à rotation à l'intérieur d'une auge (1) et présentant à sa périphérie au moins un orifice constituant un point d'injection (21) ou de distribution d'au moins un des constituants du mélange, ledit constituant étant amené audit point (21) au moyen d'un distributeur (6) disposé à l'intérieur de l'axe (2),
caractérisé en ce que le distributeur (6) comprend au moins une buse d'injection (3) disposée au point d'injection (21) dans la paroi de l'axe (2) délimitant un canal d'injection (23) relié directement à un conduit d'alimentation sous pression (8) du ou desdits constituants et au moins un vérin (7) animé d'un mouvement alternatif axial pour passer d'une position d'extension dans laquelle il ferme l'entrée du conduit d'alimentation sous pression (8) débouchant dans le canal d'injection (23) et une position rétractée dans laquelle il dégage l'entrée dudit conduit permettant ainsi la communication du conduit d'alimentation avec le canal d'injection de la buse d'injection (3) et donc l'injection dans l'auge (1) des constituants contenus dans le conduit d'alimentation (8).

2. Malaxeur selon la revendication 1,
caractérisé en ce qu'un conduit d'alimentation en fluide de nettoyage (9) débouche en aval du point d'entrée du conduit d'alimentation en constituant (8) fermé au moyen du vérin (7).

3. Malaxeur selon la revendication 2,
caractérisé en ce que l'orifice de communication entre le conduit d'alimentation en fluide de nettoyage et le canal d'injection est fermé par un clapet anti-retour (11).

4. Malaxeur selon l'une des revendications 1 à 3,
caractérisé en ce que le fluide de nettoyage est un gaz sous pression (25).

5. Malaxeur selon l'une des revendications 1 à 4,
caractérisé en ce que le vérin (7) est maintenu en position d'extension par un moyen de rappel (12).

6. Malaxeur selon l'une des revendications 1 à 5,
caractérisé en ce que les réservoirs de fluide de nettoyage et de constituants sont reliés aux conduits d'alimentation du distributeur par au moins un raccord rotatif (15) monté à au moins l'une des extrémités de l'axe rotatif (2).

7. Malaxeur selon l'une des revendications 1 à 6,
caractérisé en ce que les distributeurs (6) comprennent un seul vérin de commande (7) équipé d'au moins deux têtes de vérins (24) reliées entre elles par une tige de liaison (22).
